# FASCICULE DE BREVET EUROPEEN

(11) **EP 4 056 242 B1**
(45) Date de publication et mention de la délivrance du brevet: **27.12.2023**
(21) Numéro de dépôt: 22160911.8
(22) Date de dépôt: 08.03.2022
(51) Int. Cl.: A63B 63/08, A63B 71/02

(54) **EQUIPEMENT POUR LA PRATIQUE DU BASKETBALL**
AUSRÜSTUNG ZUM PRAKTIZIEREN VON BASKETBALL
EQUIPMENT FOR PLAYING BASKETBALL

(30) Priorité: 09.03.2021 FR 2102297
(43) Date de publication de la demande: 14.09.2022
(73) Titulaire: Decathlon, 59650 Villeneuve d'Ascq (FR)
(72) Inventeur: LE CUNFF, Uisant, 59650 Villeneuve d'Ascq (FR); DAUCHY, Clément, 59650 Villeneuve d'Ascq (FR); LEGACHE, Jérôme, 59650 Villeneuve d'Ascq (FR)
(74) Mandataire: Sayettat, Julien Christian

(56) Documents cités:
- CN-A- 107 670 252
- FR-A1- 3 022 795
- US-A- 4 266 764
- US-A1- 2006 276 273

## Description

L'invention concerne un équipement pour la pratique du basketball, comprenant une base destinée à être disposée en appui sur le sol, ainsi qu'un poteau qui présente un tronçon supérieur portant une planche sur laquelle un anneau de basketball est monté.

On connait de tels équipements qui sont pliables afin de faciliter leur mise en place et leur rangement, notamment en limitant le recours à des outils et/ou le temps nécessaire à de telles opérations, qui peuvent en effet s'avérer dissuasifs tant pour l'utilisation dudit équipement que pour son rangement.

Les documents FR-3 022 795 et FR-3 022 796 décrivent un équipement pour la pratique du basketball, dans lequel la base est équipée de deux rangées de roues formant entre elles un logement, et dont le poteau présente un tronçon inférieur qui est monté en rotation sur ladite base pour pouvoir disposer ledit poteau réversiblement entre une configuration rabattue de rangement, dans laquelle au moins le tronçon inférieur est disposé dans le logement, et une configuration dressée d'utilisation.

En configuration de rangement, la planche est disposée au-dessus de la base, selon sa position angulaire d'utilisation, ce qui peut poser un problème d'encombrement lorsque la planche présente une dimension longitudinale qui est supérieure à la dimension frontale de la base.

L'invention vise à perfectionner l'art antérieur en proposant un équipement pour la pratique du basketball dans lequel la planche portant l'anneau peut être disposée dans une position permettant de réduire l'encombrement dudit équipement dans sa configuration de rangement, et ce de façon simple et intuitive en ne nécessitant notamment pas l'utilisation d'outils.

A cet effet, l'invention propose un équipement pour la pratique du basketball, comprenant une base destinée à être disposée en appui sur le sol et un poteau présentant un tronçon supérieur portant une planche sur laquelle un anneau de basketball est monté, ledit poteau présentant un tronçon inférieur qui est monté en rotation sur ladite base pour pouvoir disposer ledit poteau réversiblement entre une configuration rabattue de rangement contre la base et une configuration dressée d'utilisation, la planche étant montée sur le tronçon supérieur par l'intermédiaire d'un mécanisme de rotation entre une position angulaire d'utilisation et une position angulaire de rangement, ledit mécanisme comprenant une platine d'association de l'extrémité supérieure du tronçon supérieur, ladite platine comprenant une extension liée à la planche par l'intermédiaire d'un pivot à friction, la position d'utilisation de ladite planche étant délimitée par la mise en butée de ladite platine sur un organe solidaire de la planche.

D'autres particularités et avantages de l'invention apparaîtront dans la description qui suit, faite en référence aux figures annexées, dans lesquelles :
[Fig.1] représente en perspective vue de l'arrière un équipement selon un mode de réalisation de l'invention en configuration d'utilisation,
[Fig.1a] représentant en perspective vue de l'arrière le tronçon inférieur du poteau et la base de ce même équipement ;
[Fig.2] est un agrandissement en perspective vue de l'arrière du poteau de l'équipement des figures 1, 1a, centré sur le système d'actionnement du déplacement du tronçon supérieur,
[Fig.2a] et
[Fig.2b] étant des coupes du système d'actionnement de la figure 2 suivant deux plans sagittaux différents ;
[Fig.3a],
[Fig.3b] et
[Fig.3c] représentent l'équipement des figures 1, 1a, 2, 2a et 2b en configuration de rangement, respectivement en vue de l'arrière (figure 3a) et en perspective suivant deux orientations différentes (figures 3b, 3c) ;
[Fig.4a],
[Fig.4b] et
[Fig.4c] représentent en perspective vue de l'arrière le montage de la planche sur le tronçon supérieur du poteau dans l'équipement des figures 1 à 4c, respectivement en position d'utilisation (figure 4a), en position de rangement (figure 4b) et en vue éclatée (figure 4c) ;
[Fig.5] est un agrandissement de la figure 4a centré sur l'organe de butée définissant la position d'utilisation de la planche ;
[Fig.6] est une vue en coupe partielle suivant un plan sagittal du mécanisme de montage de la planche sur le tronçon supérieur du poteau dans l'équipement des figures 1 à 5.

En relation avec ces figures, on décrit ci-dessous un équipement pour la pratique du basketball.

L'équipement comprend une base 1 destinée à être disposée en appui sur le sol, ainsi qu'un poteau 2 présentant un tronçon supérieur 2a portant une planche 3 sur laquelle un anneau de basketball 4 est monté.

Le poteau 2 présente en outre un tronçon inférieur 2b qui est monté en rotation sur la base 1 pour pouvoir disposer ledit poteau réversiblement entre une configuration rabattue de rangement et une configuration dressée d'utilisation.

La base 1 est équipée de deux structures latérales 5 qui forment entre elles un logement 6 tel que, en configuration de rangement, au moins le tronçon inférieur 2b du poteau 2 est disposé dans ledit logement. Dans le mode de réalisation représenté, la base 1 comprend un châssis 7 sur lequel le tronçon inférieur 2b est monté en rotation, les structures latérales 5 étant portées par ledit châssis en formant un logement en U 6 entre elles.

Les deux structures latérales 5 forment un contrepoids au poteau 2 en configuration dressée pour l'utilisation de l'équipement, afin d'éviter un basculement dudit équipement, et ainsi garantir la sécurité de ses utilisateurs.

Au moins une structure latérale 5 peut être agencée pour pouvoir être remplie avec une matière de lest, par exemple de l'eau ou du sable. Dans le mode de réalisation représenté, chaque structure latérale 5 présente trois modules 5a alignés suivant une direction sagittale, chacun desdits modules comprenant un réservoir 8 sur lequel une ouverture 9 est disposée pour permettre leur remplissage avec une telle matière de lest.

Pour une bonne répartition du poids, les structures latérales 5 présentent des modules identiques 5a qui sont répartis de manière symétrique par rapport aux modules 5a de l'autre structure latérale 5, de part et d'autre d'un plan sagittal médian contenant le poteau 2.

La base 1 est en outre équipée de roues 10 pour permettre le déplacement de l'équipement, notamment dans sa configuration de rangement.

Dans le mode de réalisation représenté, la base 1 est équipée de deux rangées de roues 10 formant chacune une structure latérale 5 entre lesquelles est formé le logement 6 de réception du tronçon inférieur 2b en configuration rabattue.

En particulier, chacune des roues 10 forme un module de lest 5a pour la structure latérale 5 correspondante, et présente à cet effet un réservoir cylindrique 8 sur la périphérie duquel une ouverture 9 est disposée pour permettre son remplissage avec une matière de lest, l'axe de révolution dudit réservoir s'étendant horizontalement et perpendiculairement à l'axe sagittal du châssis 7, afin de pouvoir déplacer la base 1 en faisant rouler lesdits réservoirs sur leur périphérie.

Sur les figures 1, 1a et 3a à 3c, le châssis 7 comprend une poutre centrale 7c de part et d'autre de laquelle les roues 10 sont montées. En particulier, les roues 10 comprennent chacune un moyeu 12 solidarisé à la poutre centrale 7c, lesdits moyeux étant agencés pour permettre aux roues 10 de tourner indépendamment les unes des autres.

S'agissant du montage du tronçon inférieur 2b, la poutre centrale 7c du châssis 7 présente une partie avant sur laquelle ledit tronçon inférieur est monté en rotation. Ainsi, pour disposer l'équipement en configuration d'utilisation, l'utilisateur déplace d'abord le tronçon inférieur 2b de la configuration rabattue à la configuration dressée en le faisant pivoter par rapport à la partie avant de la poutre 7c.

Pour faciliter sa disposition en configuration d'utilisation, l'équipement comprend un bras de liaison 13 qui présente une extrémité avant 13a articulée sur le tronçon inférieur 2b, ainsi qu'une extrémité arrière articulée sur la base 1, notamment en étant disposée dans le logement 6 de réception dudit tronçon inférieur.

En particulier, au moins l'une parmi les extrémités avant 13a et arrière du bras de liaison 13 peut être montée en coulissement sur respectivement le tronçon inférieur 2b et la base 1.

Dans le mode de réalisation représenté, le bras de liaison 13 comprend une extrémité avant 13a montée en rotation sur une face arrière du tronçon inférieur 2b et une extrémité arrière montée en rotation et en coulissement sur un rail horizontal formé sur la poutre centrale 7c.

Le tronçon inférieur 2b est équipé d'au moins un pied 18 qui est disposé latéralement, afin de stabiliser le poteau 2 en configuration dressée, notamment pour prévenir son basculement sur les côtés, en combinaison avec la base 1 qui forme un contrepoids pour éviter son basculement vers l'avant ou l'arrière.

Sur les figures, le tronçon inférieur 2b comprend deux pieds 18 disposés de part et d'autre de son extrémité inférieure. Les pieds 18 sont fixés sur le tronçon inférieur 2b pour venir en appui sur le sol lorsque le poteau 2 est en configuration dressée, ce qui permet également d'empêcher la base 1 de rouler lorsque l'équipement est en configuration d'utilisation.

Le tronçon supérieur 2a est monté en coulissement sur le tronçon inférieur 2b, l'équipement comprenant un système d'actionnement 22 de ce déplacement sur une course comprise entre une position rétractée de rangement et au moins une position saillante correspondant à une hauteur d'utilisation.

En relation avec les figures 2, 2a et 2b, le système d'actionnement 22 comprend un boîtier 23 fixé sur une paroi arrière du tronçon inférieur 2b et un mécanisme de déplacement du tronçon supérieur 2a qui est logé dans ledit boîtier, ledit mécanisme comprenant une prise de manipulation 24 qui est saillante dudit boitier.

En particulier, la prise 24 est disposée sur une paroi arrière 23a du boîtier 23, et le logement 6 de la base 1 est agencé pour recevoir le tronçon inférieur 2b en configuration rabattue en empêchant l'accès à ladite prise, comme représenté sur la figure 3a.

Ainsi, on limite de façon optimale le risque de déploiement intempestif du tronçon supérieur 2a lorsque l'équipement est en configuration de rangement, et ce sans avoir à apporter de modifications importantes à la géométrie du logement 6, et donc de la base 1.

Dans le mode de réalisation représenté, le tronçon supérieur 2a est monté en coulissement dans le tronçon inférieur 2b. En particulier, comme représenté sur les figures 2 et 2a, le système d'actionnement 22 comprend une rangée verticale d'orifices 25 formée sur la face arrière du tronçon supérieur 2a et un mécanisme comprenant une roue dentée 26 qui est actionnée en rotation par une vis sans fin 27, ladite roue étant agencée pour s'engager successivement dans les orifices 25 pour le coulissement du tronçon supérieur 2a dans le tronçon inférieur 2b.

La roue dentée 26 est montée en rotation dans le boîtier 23 selon un axe frontal A1, et la vis 27 est montée en rotation dans le boîtier 23 selon un axe sagittal A2. La vis 27 présente une extrémité arrière qui est saillante de la paroi arrière 23a du boîtier 23 et sur laquelle est fixée une boucle métallique 24 formant une prise de manipulation pour le mécanisme.

De façon avantageuse, une manivelle 28 peut être associée de façon réversible sur la boucle 24 de manipulation de la vis 27, de manière à être retirée de ladite boucle lorsque le mécanisme n'est pas actionné. Cet agencement permet non seulement de limiter l'encombrement du système 22 lors de sa disposition dans le logement 6, mais également de limiter le risque d'actionnement intempestif du mécanisme lorsque l'équipement est en configuration d'utilisation, afin de garantir la sécurité des utilisateurs.

Le mécanisme d'actionnement comprend deux roues dentées 26, 29 de diamètre différent qui sont solidaires en rotation. En relation avec les figures en coupe 2a et 2b, la roue de grand diamètre 26 est engagée dans les orifices 25 et la roue de petit diamètre 29 est actionnée par la vis sans fin 27.

La vis sans fin 27 peut être agencée pour nécessiter une manipulation de la prise 24 pour actionner le tronçon supérieur 2a dans chacun de ses sens de déplacement. Ainsi, on empêche notamment une rotation des roues 26, 29 dans le sens de rétractation du tronçon supérieur 2a lorsque la vis 27 n'est pas actionnée, ce qui permet d'assurer le maintien dudit tronçon supérieur à la hauteur choisie, afin de garantir la sécurité des utilisateurs en empêchant sa rétractation intempestive dans le tronçon inférieur 2b durant l'utilisation de l'équipement.

Pour limiter l'encombrement de l'équipement en configuration de rangement, le tronçon supérieur 2a du poteau 2 comprend un segment supérieur 30a portant la planche 3 et un segment inférieur 30b monté en coulissement sur le tronçon inférieur 2b, ledit segment supérieur étant monté mobile par rapport audit segment inférieur entre une configuration d'utilisation, dans laquelle ledit segment supérieur est déployé par rapport audit segment inférieur, et une configuration de rangement, dans laquelle ledit segment supérieur forme un agencement compact avec ledit segment inférieur.

Ainsi, une fois que le tronçon inférieur 2b est en position dressée, l'utilisateur peut disposer l'équipement en configuration d'utilisation en déployant successivement le segment inférieur 30b hors dudit tronçon inférieur, par actionnement du système 22 au moyen de la manivelle 28, puis le segment supérieur 30a par rapport audit segment inférieur.

Dans le mode de réalisation représenté, le segment supérieur 30a est monté en rotation sur le segment inférieur 30b entre une configuration angulaire dressée d'utilisation et une configuration angulaire repliée de rangement contre le segment inférieur 30b.

En particulier, le segment supérieur 30a comprend au moins une paire de barres parallèles 31 qui présentent chacune une extrémité arrière montée en rotation sur l'extrémité supérieure du segment inférieur 30b, ainsi qu'une extrémité avant sur laquelle la planche 3 est montée en rotation suivant un axe frontal. Ainsi, le segment supérieur 30a forme un parallélogramme déformable qui permet à l'utilisateur de déployer angulairement ledit segment supérieur et de dresser la planche 3 en un seul geste.

L'équipement peut comprendre en outre un système 32 de verrouillage du segment supérieur 30a en configuration dressée, afin d'éviter tout basculement intempestif dudit segment supérieur en configuration repliée, notamment durant l'utilisation dudit équipement, et ainsi assurer la sécurité des utilisateurs.

Sur la figure 1, le système de verrouillage 32 comprend un boîtier 33 qui est monté sur l'extrémité supérieure du segment inférieur 30b, et sur chaque face latérale duquel l'extrémité arrière d'une barre parallèle supérieure 31 est montée en rotation, ledit boîtier renfermant un mécanisme de verrouillage qui est actionnable réversiblement au moyen d'un levier à bascule 34 monté en partie supérieure dudit boîtier.

La planche 3 est déplaçable par rapport au segment supérieur 30a entre une position d'utilisation et une position de rangement, ce qui permet de limiter l'encombrement de la planche 3 en configuration de rangement de l'équipement.

Dans le mode de réalisation représenté, la planche 3 présente une géométrie quadrilatérale, notamment rectangulaire, qui, en position de rangement, est tournée de 90° par rapport à sa position d'utilisation sur le segment supérieur 30a. En particulier, la planche 3 présente des dimensions longitudinales et latérales qui correspondent sensiblement aux dimensions respectivement sagittales et frontales de la base 1. Ainsi, dans la mesure où la base 1 présente une dimension sagittale qui est supérieure à sa dimension frontale pour pouvoir assurer la stabilité de l'équipement vis-à-vis d'un basculement avant-arrière, il est possible, dans l'encombrement de ladite base, de ranger une planche rectangulaire qui satisfait à la pratique sportive.

La planche 3 est montée en rotation sur le segment supérieur 30a entre une position angulaire d'utilisation (figures 1, 4a, 4c) et une position angulaire de rangement (figures 3a à 3c et figure 4b), notamment par l'intermédiaire d'un mécanisme 39 de rotation entre ces deux positions.

En relation avec les figures 4a à 6, le mécanisme de rotation 39 comprend une platine 40 d'association de l'extrémité supérieure du segment supérieur 30a, ladite platine comprenant une extension 41 liée à la planche par l'intermédiaire d'un pivot à friction. Comme représenté sur la figure 4a, l'extension 41 est disposée au-dessus du segment supérieur 30a lorsque la planche 3 est en position d'utilisation.

L'extension 41 de la platine 40 comprend une structure en U dont les deux branches 42 portent des moyens d'association de l'extrémité supérieure du tronçon supérieur, la base 42a dudit U étant engagée dans la liaison pivot à friction.

En particulier, chaque branche 42 présente une paire de plaques latérales 43 verticales entre lesquelles l'extrémité supérieure de respectivement une barre 31 est montée en rotation.

L'extension 41 est serrée contre la planche 3 avec au moins un insert de friction 45 interposé entre elles, l'équipement comprenant en outre un moyen 46 d'ajustement du serrage afin d'optimiser le couple de friction de la rotation.

Pour ce faire, le mécanisme de rotation 39 comprend une coupelle arrière 47 fixée sur la face arrière de la planche 3 et une coupelle avant 48, l'extension 41 étant disposée entre les coupelles 47, 48 qui sont équipées de moyens 46 de serrage de ladite extension entre elles, au moins une coupelle 47, 48 logeant un insert de friction 45.

Sur les figures 4a, 4b, 4c et 14, chaque coupelle 47, 48 loge un insert de friction 45, l'extension 41 étant serrée entre lesdites coupelles et fixée à l'arrière de la planche 3 au moyen de quatre vis 46.

Chaque insert 45 est immobilisé en rotation entre les coupelles 47, 48, et comprend une couronne de friction 45a qui est serrée sur une face respectivement arrière 41b et avant 41a de l'extension 41 par l'intermédiaire d'une couronne de serrage 47a, 48a formée sur la coupelle 47, 48 adjacente.

L'extension 41 présente une section carrée, comme représenté notamment sur la figure 6, ou rectangulaire, une couronne de friction 45a étant serrée contre respectivement une face avant 41a et une face arrière 41b de ladite section. Chaque couronne de serrage 47a, 48a présente des échancrures 49, et notamment deux échancrures 49 de dimensions angulaires identiques qui sont diamétralement opposées le long de ladite couronne.

Après avoir disposé le tronçon inférieur 2b en configuration dressée, l'utilisateur peut disposer la planche 3 en position d'utilisation en la faisant pivoter au moyen du mécanisme de rotation 39. Ensuite, l'utilisateur peut faire pivoter le segment supérieur 30a pour le disposer en configuration dressée, puis ériger le segment inférieur 30b hors du tronçon inférieur 2b par actionnement de son système 22, jusqu'à la hauteur désirée pour la planche 3.

La position d'utilisation de la planche 3 est délimitée par la mise en butée de la platine 40 sur un organe 50 solidaire de ladite planche. Cet agencement permet de disposer sélectivement la planche dans ses positions de rangement et d'utilisation suivant une gestuelle simple et intuitive, et ce sans requérir l'utilisation d'outils.

De façon avantageuse, l'organe 50 de butée de la planche 3 comprend un moyen 51 de verrouillage de la position d'utilisation, ce qui permet de sécuriser ladite position, notamment en évitant toute rotation intempestive de ladite planche lors de l'utilisation de l'équipement.

En relation avec la figure 5, le moyen de verrouillage est un loquet 51 qui s'engage réversiblement sur un axe 52 solidaire de la platine 40. En particulier, l'axe 52 est fixé sur l'extrémité inférieure de l'une des branches 43 de l'extension en U 41, et le loquet 51 comprend un crochet 51a qui vient s'engager sur ledit axe en position de verrouillage, ainsi qu'une patte 51b que l'utilisateur peut saisir manuellement pour faire pivoter le loquet 51 et dégager le crochet 51a dudit axe, lorsqu'il souhaite faire pivoter la planche 3 vers sa position de rangement.

Comme représenté sur la figure 4c, l'anneau 4 est fixé sur la planche 3 de façon à ne pas interagir avec la platine 40 lors de la rotation de ladite planche. Pour ce faire, l'anneau 4 comprend un support 53 qui est fixé sur la planche 3 de façon mécaniquement indépendante de la platine 40.

De façon avantageuse, l'anneau 4 présente une extension 4a qui est montée en rotation autour d'un axe 54 solidaire de son support 53 de fixation à la planche 3, de sorte que ledit anneau soit repliable depuis une position horizontale d'utilisation vers une position verticale de rangement contre la planche 3, afin de limiter l'encombrement dudit anneau dans la configuration de rangement de l'équipement.

Pour ce faire, le support 53 présente deux flans verticaux 53a qui s'étendent depuis une face avant de la planche 3 suivant une direction sagittale, l'extension 4a étant montée en rotation sur un axe frontal 54 fixé entre lesdits flans.

En particulier, dans le mode de réalisation représenté, le support 53 comprend également :
- un fond 53b s'étendant frontalement à l'arrière de ses flans verticaux 53b, et fixé à la planche 3 au moyen de vis ; et
- un second axe frontal 55 fixé entre ses flans verticaux 53b, sur lequel l'extension 4a de l'anneau 4 vient en butée lorsque ledit anneau est disposé en position d'utilisation.

## Revendications

1. Equipement pour la pratique du basketball, comprenant une base (1) destinée à être disposée en appui sur le sol et un poteau (2) présentant un tronçon supérieur (2a) portant une planche (3) sur laquelle un anneau (4) de basketball est monté, ledit poteau présentant un tronçon inférieur (2b) qui est monté en rotation sur ladite base pour pouvoir disposer ledit poteau réversiblement entre une configuration rabattue de rangement contre la base (1) et une configuration dressée d'utilisation, la planche (3) étant montée sur le tronçon supérieur (2a) par l'intermédiaire d'un mécanisme (39) de rotation entre une position angulaire d'utilisation et une position angulaire de rangement, ledit équipement étant **caractérisé en ce que** le mécanisme comprend une platine (40) d'association de l'extrémité supérieure du tronçon supérieur (2a), ladite platine comprenant une extension (41) liée à la planche (3) par l'intermédiaire d'un pivot à friction, la position d'utilisation de ladite planche étant délimitée par la mise en butée de ladite platine sur un organe (50) solidaire de la planche.

2. Equipement selon la revendication 1, **caractérisé en ce que** l'extension (41) de la platine (40) comprend une structure en U dont les deux branches (42) portent des moyens (43) d'association de l'extrémité supérieure du tronçon supérieur (2a), la base (42a) dudit U étant engagée dans la liaison pivot à friction.

3. Equipement selon l'une des revendications 1 ou 2, **caractérisé en ce que**, en position d'utilisation, l'extension (41) est disposée au-dessus du tronçon supérieur (2a).

4. Equipement selon l'une quelconque des revendications 1 à 3, **caractérisé en ce que** l'extension (41) est serrée contre la planche (3) avec au moins un insert (45) de friction interposé entre elles.

5. Equipement selon la revendication 4, **caractérisé en ce qu'**il comprend un moyen (46) d'ajustement du serrage afin d'optimiser le couple de friction de la rotation.

6. Equipement selon l'une des revendications 4 ou 5, **caractérisé en ce que** le mécanisme de rotation (39) comprend une coupelle arrière (47) fixée sur la face arrière de la planche (3) et une coupelle avant (48), l'extension (41) étant disposée entre lesdites coupelles qui sont équipées de moyens (46) de serrage de ladite extension entre elles, au moins une coupelle (47, 48) logeant un insert de friction (45).

7. Equipement selon la revendication 6, **caractérisé en ce que** l'insert (45) comprend une couronne de friction (45a) qui est serrée sur une face (41a, 41b) de l'extension (41) par l'intermédiaire d'une couronne de serrage (47a, 48a) de la coupelle (47, 48).

8. Equipement selon l'une quelconque des revendications 1 à 7, **caractérisé en ce que** l'organe de butée (50) de la planche comprend un moyen (51) de verrouillage de la position d'utilisation.

9. Equipement selon la revendication 8, **caractérisé en ce que** le moyen de verrouillage est un loquet (51) qui s'engage réversiblement sur un axe (52) solidaire de la platine (40).

10. Equipement selon l'une quelconque des revendications 1 à 9, **caractérisé en ce que** l'anneau (4) est fixé sur la planche (3) de sorte à ne pas interagir avec la platine (40) lors de la rotation de ladite planche.

11. Equipement selon l'une quelconque des revendications 1 à 10, **caractérisé en ce que** le tronçon supérieur (2a) est monté en coulissement sur le tronçon inférieur (2b), ledit équipement comprenant un système (22) d'actionnement dudit déplacement sur une course comprise entre une position rétractée de rangement et au moins une position saillante correspondant à une hauteur d'utilisation, ledit système d'actionnement comprenant un boitier (23) fixé sur une paroi arrière du tronçon inférieur (2b) et un mécanisme de déplacement du tronçon supérieur (2a) qui est logé dans ledit boîtier, ledit mécanisme comprenant une prise de manipulation (24) qui est saillante du boîtier (23).

12. Equipement selon l'une quelconque des revendications 1 à 11, **caractérisé en ce que** le tronçon supérieur (2a) du poteau (2) comprend un segment supérieur (30a) portant la planche (3) et un segment inférieur (30b) monté en coulissement sur le tronçon inférieur (2b), ledit segment supérieur étant monté en rotation sur ledit segment inférieur entre une configuration angulaire dressée d'utilisation et une configuration angulaire repliée de rangement contre le segment inférieur (30b).

13. Equipement selon l'une quelconque des revendications 1 à 12, **caractérisé en ce que** la planche (3) présente une géométrie quadrilatérale qui, en position de rangement, est tournée de 90° par rapport à sa position d'utilisation sur le tronçon supérieur (2a).

14. Equipement selon l'une quelconque des revendications 1 à 13, **caractérisé en ce que** l'anneau (4) présente une extension latérale (4a) qui est montée en rotation autour d'un axe (54) solidaire d'un support (53) fixé sur la planche (3) de sorte que ledit anneau soit repliable depuis une position horizontale d'utilisation vers une position verticale de rangement contre ladite planche.

## Patentansprüche

1. Ausrüstung zum Praktizieren von Basketball, umfassend einen Sockel (1), der dazu bestimmt ist, am Boden anliegend angeordnet zu werden, und einen Pfosten (2), der einen oberen Abschnitt (2a) aufweist, der eine Platte (3) trägt, an der ein Basketballring (4) montiert ist, wobei der Pfosten einen unteren Abschnitt (2b) aufweist, der drehend auf dem Sockel montiert ist, um den Pfosten zwischen einer am Sockel (1) eingeklappten Abstellkonfiguration, und einer aufgerichteten Nutzungskonfiguration umkehrbar anordnen zu können,
wobei die Platte (3) anhand eines Mechanismus (39) zum Drehen zwischen einer Nutzungswinkelposition und einer Abstellwinkelposition am oberen Abschnitt (2a) montiert ist, wobei die Ausrüstung **dadurch gekennzeichnet ist, dass** der Mechanismus eine Platine (40) zum Verbinden des oberen Endes des oberen Abschnitts (2a) umfasst, wobei die Platine eine Erweiterung (41) umfasst, die anhand eines Reibungsdrehgelenks an die Platte (3) gebunden ist, wobei die Nutzungsposition der Platte durch die Anschlagstellung der Platine an einem Organ (50) begrenzt wird, das fest mit der Platte verbunden ist.

2. Ausrüstung nach Anspruch 1, **dadurch gekennzeichnet, dass** die Erweiterung (41) der Platine (40) eine U-Struktur umfasst, deren beiden Schenkel (42) Mittel (43) zum Verbinden des oberen Endes des oberen Abschnitts (2a) tragen, wobei die Basis (42a) des U in die Reibungsdrehgelenkverbindung eingreift.

3. Ausrüstung nach einem der Ansprüche 1 oder 2, **dadurch gekennzeichnet, dass** die Erweiterung (41) in der Nutzungsposition über dem oberen Abschnitt (2a) angeordnet ist.

4. Ausrüstung nach einem der Ansprüche 1 bis 3, **dadurch gekennzeichnet, dass** die Erweiterung (41) mit mindestens einem dazwischen eingesetzten Reibungseinsatz (35) gegen die Platte (3) gespannt wird.

5. Ausrüstung nach Anspruch 4, **dadurch gekennzeichnet, dass** sie ein Mittel (46) zum Anpassen der Spannung umfasst, um das Reibungsmoment der Drehung zu optimieren.

6. Ausrüstung nach einem der Ansprüche 4 oder 5, **dadurch gekennzeichnet, dass** der Mechanismus zum Drehen (39) eine hintere Manschette (47), die auf der Rückseite der Platte (3) befestigt ist, und eine vordere Manschette (48) umfasst, wobei die Erweiterung (41) zwischen den Manschetten angeordnet ist, die mit Mitteln (46) zum gegenseitigen Spannen ausgerüstet sind, wobei mindestens eine Manschette (47, 48) einen Reibungseinsatz (45) unterbringt.

7. Ausrüstung nach Anspruch 6, **dadurch gekennzeichnet, dass** der Einsatz (45) einen Reibungskranz (45a) umfasst, der anhand eines Spannkranzes (47a, 48a) der Manschette (47, 48) auf eine Seite (41a, 41b) der Erweiterung (41) gespannt ist.

8. Ausrüstung nach einem der Ansprüche 1 bis 7, **dadurch gekennzeichnet, dass** das Anschlagorgan (50) der Platte ein Mittel (51) zum Verriegeln der Nutzungsposition umfasst.

9. Ausrüstung nach Anspruch 8, **dadurch gekennzeichnet, dass** das Mittel zum Verriegeln ein Riegel (51) ist, der umkehrbar in eine Achse (52) eingreift, die fest mit der Platine (40) verbunden ist.

10. Ausrüstung nach einem der Ansprüche 1 bis 9, **dadurch gekennzeichnet, dass** der Ring (4) derart an der Platte (3) befestigt ist, um beim Drehen der Platte nicht mit der Platine (40) zu interagieren.

11. Ausrüstung nach einem der Ansprüche 1 bis 10, **dadurch gekennzeichnet, dass** der obere Abschnitt (2a) gleitend auf dem unteren Abschnitt (2b) montiert ist, wobei die Ausrüstung ein Betätigungssystem (22) der Bewegung über einen Weg umfasst, der zwischen einer eingezogenen Abstellkonfiguration und mindestens einer hervorstehenden Position enthalten ist, die einer Nutzungshöhe entspricht, wobei das Betätigungssystem ein Gehäuse (23), das an einer Rückwand des unteren Abschnitts (2b) befestigt ist, und einen Bewegungsmechanismus des oberen Abschnitts (2a) umfasst, der in dem Gehäuse untergebracht ist, wobei der Mechanismus eine Handhabungsaufnahme (24) umfasst die aus dem Gehäuse (23) hervorsteht.

12. Ausrüstung nach einem der Ansprüche 1 bis 11, **dadurch gekennzeichnet, dass** der obere Abschnitt (2a) des Pfostens (2) ein oberes Segment (30a) umfasst, das die Platte (3) trägt, und ein unteres Segment (30b), das gleitend auf dem unteren Abschnitt (2b) montiert ist, wobei das obere Segment zwischen einer aufgerichteten Nutzungswinkelkonfiguration und einer am unteren Segment (30b) eingeklappten Abstellwinkelposition drehend auf dem unteren Segment montiert ist.

13. Ausrüstung nach einem der Ansprüche 1 bis 12, **dadurch gekennzeichnet, dass** die Platte (3) eine vierseitige Geometrie aufweist, die in der Abstellposition um 90° in Bezug auf ihre Nutzungsposition auf dem oberen Abschnitt (2a) verdreht ist.

14. Ausrüstung nach einem der Ansprüche 1 bis 13, **dadurch gekennzeichnet, dass** der Ring (4) eine seitliche Erweiterung (4a) aufweist, die um eine Achse (54) herum drehbar montiert ist, die fest mit einer Stütze (53) verbunden ist, die an der Platte (3) befestigt ist, sodass der Ring aus einer horizontalen Nutzungsposition in eine vertikale Abstellposition zur Platte hin einklappbar ist.

## Claims

1. Equipment for playing basketball, comprising a base (1) intended to be disposed bearing on the ground and a post (2) having an upper section (2a) carrying a board (3) on which a basketball hoop (4) is mounted, said post having a lower section (2b) which is rotatably mounted on said base so as to be able to dispose said post reversibly between a stowed storage configuration against the base (1) and an upright use configuration, the board (3) being mounted on the upper section (2a) through a rotational mechanism (39) between an angular use position and an angular storage position, said equipment being **characterised in that** the mechanism comprises a subplate (40) for joining together the upper end of the upper section (2a), said subplate comprising an extension (41) linked to the board (3) through a friction pivot, the use position of said board being delimited by the abutment of said subplate on a member (50) secured to the board.

2. The equipment according to claim 1, **characterised in that** the extension (41) of the subplate (40) comprises a U-like shaped structure whose two branches (42) carry means (43) for joining together the upper end of the upper section (2a), the base (42a) of said U-like shape being forcibly fitted into the pivot connection.

3. The equipment according to one of claims 1 or 2, **characterised in that**, in the use position, the extension (41) is disposed above the upper section (2a).

4. The equipment according to any one of claims 1 to 3, **characterised in that** the extension (41) is clamped against the board (3) with at least one friction insert (45) interposed therebetween.

5. The equipment according to claim 4, **characterised in that** it comprises a clamping adjustment means (46) in order to optimise the friction torque of the rotation.

6. The equipment according to one of claims 4 or 5, **characterised in that** the rotational mechanism (39) comprises a rear cup (47) fastened on the rear face of the board (3) and a front cup (48), the extension (41) being disposed between said cups which are equipped with means (46) for clamping said extension therebetween, at least one cup (47, 48) housing a friction insert (45).

7. The equipment according to claim 6, **characterised in that** the insert (45) comprises a friction bushing (45a) which is clamped on a face (41a, 41b) of the extension (41) through a clamping bushing (47a, 48a) of the cup (47, 48).

8. The equipment according to any one of claims 1 to 7, **characterised in that** the stop member (50) of the board comprises a means (51) for locking the use position.

9. The equipment according to claim 8, **characterised in that** the locking means is a latch (51) which reversibly fits on an axis (52) secured to the subplate (40).

10. The equipment according to any one of claims 1 to 9, **characterised in that** the hoop (4) is fastened on the board (3) so as not to interact with the subplate (40) when said board is rotated.

11. The equipment according to any one of claims 1 to 10, **characterised in that** the upper section (2a) is slidably mounted on the lower section (2b), said equipment comprising a system (22) for actuating said movement over a stroke comprised between a retracted storage position and at least one projecting position corresponding to a height of use, said actuation system comprising a case (23) fastened on a rear wall of the lower section (2b) and a mechanism for moving the upper section (2a) which is housed in said case, said mechanism comprising a handling socket (24) which projects from the case (23).

12. The equipment according to any one of claims 1 to 11, **characterised in that** the upper section (2a) of the post (2) comprises an upper segment (30a) carrying the board (3) and a lower segment (30b) slidably mounted on the lower section (2b), said upper segment being rotatably mounted on said lower segment between an angular upright use configuration and an angular folded storage configuration against the lower segment (30b).

13. The equipment according to any one of claims 1 to 12, **characterised in that** the board (3) has a quadrilateral geometry which, when in the storage position, is turned by 90° with respect to its use position on the upper segment (2a).

14. The equipment according to any one of claims 1 to 13, **characterised in that** the hoop (4) has a lateral extension (4a) which is rotatably mounted around an axis (54) secured to a support (53) fastened on the board (3) so that said hoop could be stowed from a horizontal use position into a vertical storage position against said board.
